# EUROPÄISCHE PATENTSCHRIFT

(11) **EP 1 051 096 B1**
(45) Veröffentlichungstag und Bekanntmachung des Hinweises auf die Patenterteilung: **19.11.2003**
(21) Anmeldenummer: 99907450.3
(22) Anmeldetag: 29.01.1999
(51) Int. Cl.: A47G 25/90

(54) **VORRICHTUNG ZUM ANZIEHEN VON STRUMPFWAREN UND ANTRIEBSEINHEIT HIERFÜR**
DEVICE FOR PUTTING ON HOSIERY AND DRIVE UNIT FOR SAME
DISPOSITIF POUR ENFILER DES ARTICLES DE BONNETERIE CHAUSSANTE ET UNITE D'ENTRAINEMENT A CET EFFET

(30) Priorität: 30.01.1998 DE 19803503
(43) Veröffentlichungstag der Anmeldung: 15.11.2000
(73) Patentinhaber: Bort GmbH, 71384 Weinstadt-Benzach (DE)
(72) Erfinder: BORT, Rudi, D-71384 Weinstadt (DE)
(74) Vertreter: Patentanwälte Ruff, Wilhelm, Beier, Dauster & Partner
(86) Internationale Anmeldenummer: EP9900577
(87) Internationale Veröffentlichungsnummer: WO99038424

(56) Entgegenhaltungen:
- EP-A- 0 764 419
- DE-A- 3 914 824
- US-A- 5 593 071

## Beschreibung

Die Erfindung betrifft eine Vorrichtung zum Anziehen von Strumpfwaren mit einer Aufzieheinheit für die Strumpfware, die zwei zwischen einer Ruheposition und wenigstens einer Spannposition über Führungsmittel relativ zueinander spreizbewegliche Aufnahmeteile aufweist.

Eine solche Vorrichtung zum Anziehen von Strumpfwaren ist aus der DE 42 28 916 C2 bekannt. Eine solche Vorrichtung ist als Anziehhilfe vor Kompressionsstrümpfe vorgesehen, deren Anlegen für den jeweiligen Nutzer unabhängig davon, ob diese Kompressionsstrümpfe offene oder geschlossene Fußspitzen aufweisen, Schwierigkeiten bereitet. Die Anziehhilfe wird durch eine Aufzieheinheit aus zwei halbschalenartigen Aufnahmeteilen gebildet, die relativ zueinander im Bereich ihrer halbbogenförmigen Fußenden mit Hilfe von zwischen diesen Fußenden angeordneten Verstelleinrichtungen längsbeweglich zueinander justierbar sind. Die Verstellung erfolgt manuell durch Verdrehen von Stellmuttern oder Bajonettelementen. Zum Anziehen eines entsprechenden Kompressionsstrumpfes wird die Aufzieheinheit auf einen Untergrund gestellt und der entsprechende Kompressionsstrumpf wird linksgewendet auf die halbschalenartig gegenüberstehenden Aufnahmeteile aufgezogen. Anschließend werden die Aufnahmeteile mittels der Verstelleinrichtungen unter Spannung des Kompressionsstrumpfes so weit aufgespreizt, daß von oben her der entsprechende Nutzer mit seinem Fuß in den Fußabschnitt des Kompressionsstrumpfes zwischen den beiden Aufnahmeteilen einsteigen kann. Nachdem der Fußabschnitt auf diese Art und Weise angelegt ist, kann der übrige Bereich des Kompressionsstrumpfes von den Aufnahmeteilen abgezogen und am Bein entlang nach oben gerollt oder hochgezogen werden.

Eine Vorrichtung nach dem Oberbegriff des unabhängigen Anspruchs 1 ist aus den Dokumenten DE-A-3914824 und US-A-5593071 bekannt.

Aufgabe der Erfindung ist es, eine Vorrichtung der eingangs genannten Art zu schaffen, die gegenüber dem Stand der Technik ein weiter vereinfachtes, komfortableres Anziehen von Strumpfwaren ermöglicht.

Diese Aufgabe wird für eine Vorrichtung der eingangs genannten Art mit Stellmitteln zur Bewegung der Aufnahmeteile relativ zueinander in die gewünschte Position dadurch gelöst, daß die Stellmittel Teil einer Antriebseinheit sind, die als von der Auf zieheinheit getrenntes Bauteil gestaltet ist, und daß die Aufzieheinheit mit der Antriebseinheit für eine Verstellung der Aufnahmeteile in die wenigstens eine Spannposition zeitweise lösbar verbindbar ist. Durch die Antriebseinheit ist es möglich, die Aufzieheinheit mit aufgezogener Strumpfware ohne manuellen Kraftaufwand schnell und einfach zu spannen. Die Trennbarkeit zwischen der Aufzieheinheit und der Antriebseinheit ermöglicht eine einfache Bedienung und eine voneinander ortsunabhängige Funktion der Aufzieheinheit. So kann insbesondere auch eine Antriebseinheit zum Spannen von mehreren Aufzieheinheiten vorgesehen sein.

In Ausgestaltung der Vorrichtung, die mit Arretierungsmitteln zur Sicherung der Aufnahmeteile relativ zueinander in der eingestellten Position versehen ist, ist vorgesehen, daß die Aufzieheinheit mit einer Fußanordnung versehen ist, mittels der die Aufzieheinheit in einer für das Einsteigen eines anzuziehenden Fußes ergonomisch günstigen Schrägstellung auf einem ebenen Untergrund aufstellbar ist. Dadurch wird das Einsteigen in den Fußabschnitt eines Kompressionsstrumpfes oder einer anderen Strumpfware für den entsprechenden Nutzer erheblich vereinfacht, was insbesondere bei reduziert beweglichen Menschen Vorteile bietet.

In weiterer Ausgestaltung der Erfindung weisen die Führungsmittel eine manuell lösbare Arretieranordnung auf, die in der wenigstens einen Spannposition formschlüssig wirksam ist. Als Arretieranordnung sind insbesondere Rasteinrichtungen vorgesehen, deren Rastelemente den korrespondierenden Führungsmitteln der Aufnahmeteile zugeordnet sind.

Als Strumpfwaren sind insbesondere Stütz- oder Kompressionsstrümpfe mit und ohne Fußabschnitt, mit geschlossener oder offener Fußspitze oder auch Strumpfhosen oder anders gestaltete Strümpfe vorgesehen.

In weiterer Ausgestaltung der Erfindung sind die Führungsmittel als Linearführung mit Führungsprofilen an beiden Aufnahmeteilen gestaltet, die teleskopförmig ineinanderschiebbar sind. Dies ist eine besonders einfache und sichere Ausgestaltung, die eine Längsverschiebbarkeit der Aufnahmeteile zueinander gewährleistet.

In weiterer Ausgestaltung der Erfindung ist jeder Aufnahmeteil aus einem die Führungsprofile aufweisenden Führungskörper und einem zum Aufziehen der Strumpfwaren vorgesehenen Trichterteil zusammengesetzt. Jeder Aufnahmeteil bildet somit eine Trichterhälfte, wobei die beiden Trichterhälften nicht identisch zueinander gestaltet sein müssen. Vorzugsweise sind die Trichterteile aus Stahldraht gebogen. Sie können jedoch auch halbschalenförmig ausgeführt sein. Die Führungskörper, die vorzugsweise im unteren Bereich des Aufnahmeteiles vorgesehen sind, sind vorzugsweise aus Kunststoff hergestellt und sind mit den Führungsprofilen versehen. Falls die Führungskörper aus Kunststoff hergestellt und die Trichterteile als Drahtkonstruktion gestaltet sind, so weisen die Führungskörper Aufnahmeprofilierungen zur sicheren Halterung und Fixierung der Trichterteile auf.

In weiterer Ausgestaltung der Erfindung weist die Antriebseinheit einen Linearstellantrieb auf, der mit den Aufnahmeteilen der Aufzieheinheit in Wirkverbindung steht. Ein solcher Linearstellantrieb kann insbesondere elektrisch, jedoch auch pneumatisch oder hydraulisch gestaltet sein.

In weiterer Ausgestaltung der Erfindung weist der Linearstellantrieb stirnseitig einen Stützkolben auf, der an einem korrespondierenden Stützteil der Aufzieheinheit abgestützt ist. Vorzugsweise ist der Stützteil der Aufzieheinheit im Bereich der Fußanordnung der Aufzieheinheit vorgesehen, so daß die Fußanordnung eine Doppelfunktion übernehmen kann. Vorteilhaft wird einer der beiden Aufnahmeteile an der Antriebseinheit stationär gehalten, während der andere mittels des Stützkolbens bewegt wird.

Weitere Vorteile und Merkmale der Erfindung ergeben sich aus den Ansprüchen. Nachfolgend ist ein bevorzugtes Ausführungsbeispiel der Erfindung beschrieben und anhand der Zeichnungen dargestellt.
- Fig. 1: zeigt eine Ausführungsform einer erfindungsgemäßen Anziehvorrichtung einschließlich einer Aufzieheinheit und einer Antriebseinheit in einer Ruheposition,
- Fig. 2: die Anziehvorrichtung nach Fig. 1 aus einer anderen Perspektive,
- Fig. 3: die Anziehvorrichtung nach den Fig. 1 und 2 in einer Spannposition,
- Fig. 4: die Anziehvorrichtung nach den Fig. 1 bis 3 in der Spannposition nach Fig. 3, jedoch in anderer perspektivischer Darstellung,
- Fig. 5: in perspektivischer Darstellung die kastenförmige Antriebseinheit der Anziehvorrichtung nach den Fig. 1 bis 4,
- Fig. 6: die Antriebseinheit nach Fig. 5, jedoch in um 180° verdrehter Perspektive und ohne Gehäuseaufsatz,
- Fig. 7: die Antriebseinheit nach den Fig. 5 und 6 in einem Längsschnitt,
- Fig. 8: die Aufzieheinheit der Anziehvorrichtung nach den Fig. 1 bis 4 in ihrer schräggestellten Funktionsposition,
- Fig. 9: die Aufzieheinheit nach Fig. 8 in ihrem Spannzustand,
- Fig. 10: die Aufzieheinheit nach Fig. 9 in teilweise geschnittener Darstellung,
- Fig. 11: einen Ausschnitt der Aufzieheinheit nach Fig. 10 in vergrößerter Darstellung, und
- Fig. 12: einen Teil der Aufzieheinheit nach den Fig. 8 bis 10 in perspektivischer Darstellung von unten.

Eine nachfolgend als Anziehhilfe bezeichnete Vorrichtung zum Anziehen von Strumpfwaren, insbesondere von Kompressionsstrümpfen, weist eine Aufzieheinheit 1 sowie eine kastenförmige Antriebseinheit 2 auf. Die Aufzieheinheit 1 ist auf die Antriebseinheit 2 in nachfolgend näher beschriebener Weise aufsetzbar, um in eine Spannposition überführt zu werden.

Die Aufzieheinheit 1 ist durch zwei nach oben abragende Trichterteile 3a, 3b gebildet, die jeweils halbtrichterartig gestaltet sind und einander derart zugeordnet sind, daß sie sich gemeinsam zu der trichterartigen Form ergänzen. Beide Trichterteile 3a, 3b sind durch jeweils eine stabile Stahldrahtkonstruktion gestaltet, wobei jeder Trichterteil 3a, 3b in einem oberen Bereich eine halbbogenförmige Krümmung aufweist, die in schräg nach unten und nach außen verlaufende Streben übergeht. Die Stützung des halbbogenförmigen Einführbereiches jedes Trichterteiles 3a, 3b erfolgt durch eine U-förmig gekrümmte Doppelstrebe, die sich nach unten fortsetzt. Jeder Trichterteil 3a, 3b ist in seinem unteren Bereich mit jeweils einem aus Kunststoff bestehenden Führungskörper 4a, 4b formschlüssig verbunden. Jeder Führungskörper 4a, 4b ist an seinen gegenüberliegenden Außenseiten mit integrierten Führungsprofilen 5, 6 versehen. Die gegenüberliegenden Führungskörper 4a, 4b weisen derart wechselseitig zueinander korrespondierende Führungsprofile 5, 6 auf, daß diese teleskopförmig ineinandersteckbar sind. Dadurch wird eine Längsverschiebbarkeit der beiden Aufnahmeteile 3a, 4a; 3b, 4b der Aufzieheinheit 1 geschaffen. Wie anhand der Fig. 1 bis 4 sowie 8 bis 12 erkennbar ist, ist der Aufzieheinheit 1 an einer Seite eine Fußanordnung in Form eines Stützfußes 8 zugeordnet, der mit dem Führungskörper 4b des einen Aufnahmeteiles fest verbunden ist und rechtwinklig zu dem Führungskörper 4b nach unten abragt. Beim Aufstellen der Aufzieheinheit 1 auf einem ebenen Untergrund befindet sich die Aufzieheinheit 1 somit in einer Schrägstellung, deren Winkel derart ausgelegt ist, daß ein ergonomisch besonders günstiger Einstieg eines Nutzers von oben her möglich ist.

Die Trichterteile 3a, 3b sind mittels entsprechender Strebenabschnitte im Bereich der Führungsprofile des jeweiligen Führungskörpers 4a, 4b zwischen nach oben ragenden Stegaufnahmen 9 formschlüssig verrastet. Zusätzlich sind kreisbogenförmige Strebenabschnitte formschlüssig um Unterseiten der Führungsprofile der Führungskörper 4a, 4b herumgeführt.

Wie nachfolgend noch näher beschrieben werden wird, wird die Aufzieheinheit 1 mit der Unterseite der beiden Führungskörper 4a, 4b derart auf den Gehäusekasten der Antriebseinheit 2 aufgesetzt, daß ein Aufnahmeteil 3a, 4a oder 3b, 4b stationär auf dem Gehäusekasten gehalten wird und der andere Aufnahmeteil 3b, 4b oder 3a, 4a durch die Antriebseinheit 2 entsprechend relativ zu dem anderen Aufnahmeteil längsverschoben wird. Um eine sichere Positionierung der Aufzieheinheit 1 auf der Antriebseinheit 2 zu gewährleisten, sind zum einen an der Unterseite der Führungskörper 4a, 4b im Bereich der außenseitigen Führungsprofile Führungsstege 30 vorgesehen, die in Längsrichtung der Aufzieheinheit 1 ausgerichtet sind. Zudem ist zentral an der Unterseite jedes Führungskörpers 4a, 4b eine Zentrieranordnung 29 in Form einer balligen Ausbuchtung vorgesehen. Jede ballige Ausbuchtung 29 weist an einer zum anderen Führungskörper 4a, 4b hin gewandten inneren Stirnseite eine Anschlagfläche auf, die mit einer kreisförmigen Aufnahme 24 für die Aufnahme eines als Stütz- und Zentrierprofilierung dienenden Haltestiftes 17 der Antriebseinheit 2 versehen ist.

Die Antriebseinheit 2 weist gemäß den Fig. 5 bis 7 einen Gehäuseaufsatz auf, der abnehmbar ist und den Zugang zum Gehäuseinneren und damit zu den Antriebsfunktionselementen ermöglicht. Der Gehäuseaufsatz ist kastenförmig gestaltet und weist an seiner Oberseite (Fig. 5) auf einer Seite als Zentriermittel, d.h. als Zentrierprofilierung eine Einbuchtung 11 und auf der anderen Seite eine korrespondierende, als Zentier- und Stützprofilierung dienende Einbuchtung 10 auf, die zudem mit einem kuppelartig gewölbten Absatz in Funktion einer Stützprofilierung versehen ist. Der kuppelartig und damit schalenartig gewölbte Absatz der Einbuchtung 10 ist durch eine Stützrippenstruktur 16 vom Gehäuseinneren aus abgestützt, die stabil mit dem Gehäuseboden, der auch die Antriebsfunktionselemente trägt, verbunden ist. Die Stützrippenstruktur 16 dient zur Abstützung der mit dem Haltestift 17 versehenen Stirnseite, um bei stärkeren Kräften von vorne her aufgrund der aufgesetzten Aufzieheinheit 1 Beschädigungen zu vermeiden. Eine Stirnseite der Stützrippenstruktur 16 ist mit dem zuvor bereits angesprochenen Haltestift 17 versehen, der stirnseitig aus dem Absatz der Zentriermittel 10 herausragt. Der Haltestift 17 greift in die korrespondierende Aufnahme 24 der stirnseitigen Anschlagfläche an der Unterseite des jeweiligen Führungskörpers 4a, 4b ein. Dadurch wird ein Axialanschlag für den jeweiligen Führungskörper der Aufzieheinheit 1 geschaffen. Zudem weist die Oberseite des Gehäuseaufsatzes als Führungsprofilierungen längsverlaufende Führungsnuten 15 auf, in die die Führungsstege 30 an den Unterseiten der Führungskörper 4a, 4b der Aufzieheinheit 1 einsetzbar sind.

Die zur Antriebseinheit 2 gewandte Innenseite des Stützfußes 8 der Aufzieheinheit 1 ist in seiner Funktion als Stützteil mit einer zentral angeordneten Zentrieraufnahme 28 versehen, in die ein korrespondierend geformtes Stirnende 14 eines Stellkolbens der Antriebseinheit 2 eingreift. Der Stellkolben bildet von seiner Funktion her eine Stellmutter eines Spindeltriebes, der auf einer drehbeweglich gelagerten Gewindespindel 23 sitzt (Fig. 7). Dieser Spindeltrieb ist Teil des Linearstellantriebes der Anziehvorrichtung. Die Gewindespindel 23 wird mittels einer nicht näher bezeichneten Getriebeeinheit über einen Elektromotor 22 angetrieben, der ebenfalls in dem Gehäuse der Antriebseinheit 2 integriert ist. Um eine Verdrehung des Stellkolbens zu vermeiden, ist dieser mit seitlichen Führungsstegen 20 versehen, denen gehäuseseitig korrespondierende Stützführungen 21 zugeordnet sind. Die seitlichen Führungsstege 20 sind an definierten Stellen mit Aussparungen versehen, die zur Betätigung von Endschaltern 18 dienen, die den Linearstellantrieb betätigen. Die Endschalter 18 sind zum einen für die Ruheposition der Aufzieheinheit 1 und zum anderen für zwei unterschiedliche Spannpositionen der Aufzieheinheit 1 vorgesehen. Die Endschalter 18 zur Schaltung des Elektromotors 22 des Linearstellantriebes sind zudem so gestaltet, daß der Stellkolben einschließlich seines Stirnendes 14 nach Erreichen der jeweiligen Spannposition und nach dem nachfolgend noch beschriebenen Einrasten der Arretieranordnung 7 der Aufzieheinheit 1 um einen gewissen Betrag wieder in Richtung der Ruheposition zurückbewegt wird, um die Aufzieheinheit 1 für ein Abheben nach oben freizugeben. Zur Steuerung des Elektromotors 22 ist eine elektronische Steuereinheit 19 vorgesehen, die verschiedene, auf einer Platine angeordnete Elektronikelemente aufweist. Neben einem Ein/Ausschalter 13 (Fig. 5) für das Netzteil sind zudem zwei Schalter 12 vorgesehen, von denen der eine die Spannposition vorgibt und der andere den Elektromotor einschaltet.

Die Aufzieheinheit 1 weist zwei Arretieranordnungen 7 auf, die auf jeder Seite jeweils einer Führungsprofilanordnung 5, 6 zugeordnet sind. Dabei ist das innere, rohrförmige Führungsprofil 6 jeweils an einem Führungskörper 4a, 4b von dem zugehörigen Kunststoffbauteil starr ummantelt, während die Ummantelung im Bereich der Arretieranordnung 7 des anderen Führungskörpers 4a, 4b unter Bildung des äußeren Führungsprofiles 5 eine gleitbewegliche Verschiebung des inneren Führungsprofiles 6 durch eine oder mehrere Lagerbuchsen A aus gleitfähigem Material zuläßt. Die Arretieranordnungen 7 sind derart positoniert, daß sie auf Höhe des jeweiligen Stirnendes 26 (Fig. 10 und 11) jedes innenseitigen Führungsprofiles (6) in den beiden Spannpositionen positioniert sind. Die Arretieranordnung 7 weist beim dargestellten Ausführungsbeispiel zwei Raststifte 25 auf, die nach innen federbelastet sind. Die Raststifte 25 sind in einem Gehäuseteil radial zu der Längsachse der Führungsprofile 6 an den äußeren Führungsprofilen 5 des jeweiligen Führungskörpers 4a, 4b mit Hilfe einer Halteschraube 27 festgelegt. Zum Lösen der Raststifte 25 ist ein nicht näher bezeichneter Betätigungsschieber vorgesehen, der ein manuelles Lösen der Verrastung ermöglicht.

Für das Anziehen eines entsprechenden Kompressionsstrumpfes wird der Kompressionsstrumpf zunächst auf die in ihrer Ruheposition befindliche Aufzieheinheit 1 separat von der Antriebseinheit gemäß Fig. 8 oder auch in ihrer auf der Antriebseinheit 2 aufgesetzten Position gemäß Fig. 1 linksgewendet aufgezogen und gerafft, bis der Fußabschnitt und insbesondere die Fußspitze im Bereich des oberen, halbbogenförmigen Bereiches jedes Trichterteiles positioniert ist. Nun wird die Aufzieheinheit 1, falls sie nicht ohnehin bereits auf der Antriebseinheit positioniert ist, auf den Gehäuseaufsatz der Antriebseinheit 2 so aufgesetzt, daß die Zentrier-, Führungs- und Stützmittel 10, 11, 15; 30, 24, 29, 17 ineinandergreifen und das Stirnende 14 des Stellkolbens auf Höhe der Zentrieraufnahme 28 des Stützfußes 8 positioniert ist. Nun wird der Linearstellantrieb in Bewegung versetzt, wodurch der Stellkolben mit seinem Stirnende 14 den Stützfuß 8 und damit den zugehörigen Führungskörper 4b gegen die elastische Spannugn des aufgezogenen Kompressionsstrumpfes unter Aufweitung und Aufspreizung des Kompressionsstrumpfes je nach gewünschter Stellposition bis in die erste oder bis in die zweite Spannposition überführt. Bei Erreichen der jeweiligen Spannposition rastet der jeweilige Federstift 25 der Arretieranordnung 7 hinter dem Stirnende 26 des Führungsprofiles 6 des stationär gehaltenen Aufnahmeteiles 3a, 4a ein. Dies erfolgt vorzugsweise auf beiden Seiten, so daß beide Arretieranordnungen 7 eine entsprechende Rastposition hinter den Stirnenden 26 der Führungsprofile 6 einnehmen. Durch die elastische Spannung des Kompressionsstrumpfes wird die Aufzieheinheit 1 sicher in dieser Position gehalten. Nun wird die Aufzieheinheit 1 vorteilhaft von der Antriebseinheit 2 abgenommen und auf einem ebenen Untergrund abgestellt, wodurch sie ihre Schrägstellung gemäß den Fig. 9 und 10 einnimmt. Der entsprechende Nutzer kann nun mit seinem Fuß in die erweiterte Öffnung zwischen den halbbogenförmigen Bereichen der Trichterteile 3a, 3b und damit in die Fußspitze des Kompressionsstrumpfes einsteigen und seinen Fuß nach unten drücken, wodurch zwangsläufig der aufgeraffte Kompressionsstrumpf sich an den Fuß über einen Teil des Unterschenkels anlegt. Durch ein Abziehen des verbleibenden Teiles des Kompressionsstrumpfes von den beiden Trichterteilen 3a, 3b nach oben kann anschließend der Kompressionsstrumpf vollständig angelegt werden.

## Patentansprüche

1. Vorrichtung zum Anziehen von Strumpfwaren mit einer Aufzieheinheit für die Strumpfware, die zwei zwischen einer Ruheposition und wenigstens einer Spannposition über Führungsmittel relativ zueinander spreizbewegliche Aufnahmeteile aufweist, sowie mit Stellmitteln zur Bewegung der Aufnahmeteile relativ zueinander in die gewünschte Position, **dadurch gekennzeichnet, dass** die Stellmittel (14, 23) Teil einer Antriebseinheit (2) sind, die als von der Aufzieheinheit (1) getrenntes Bauteil gestaltet ist, und dass die Aufzieheinheit (1) mit der Antriebseinheit (2) für eine Verstellung der Aufnahmeteile (3a, 4a; 3b, 4b) in die wenigstens eine Spannposition zeitweise lösbar verbindbar ist.

2. Vorrichtung nach Anspruch 1 mit Arretierungsmitteln zur Sicherung der Aufnahmeteile relativ zueinander in der eingestellten Position, **dadurch gekennzeichnet, dass** die Aufzieheinheit (1) mit einer Fußanordnung (8) versehen ist, mittels der die Aufzieheinheit (1) in einer für das Einsteigen eines anzuziehenden Fußes ergonomisch günstigen Schrägstellung auf einem ebenen Untergrund aufstellbar ist.

3. Vorrichtung nach Anspruch 1, **dadurch gekennzeichnet, dass** die Führungsmittel eine manuell lösbare Arretieranordnung (7) aufweisen, die in der wenigstens einen Spannposition formschlüssig wirksam ist.

4. Vorrichtung nach Anspruch 3, **dadurch gekennzeichnet, dass** die Führungsmittel als Linearführung mit Führungsprofilen (5, 6) an beiden Aufnahmeteilen (3a, 4a; 3b, 4b) gestaltet sind, die teleskopförmig ineinander schiebbar sind.

5. Vorrichtung nach Anspruch 4, **dadurch gekennzeichnet, dass** jeder Aufnahmeteil (3a, 4a; 3b, 4b) aus einem die Führungsprofile (5, 6) aufweisenden Führungskörper (4a, 4b) und einem zum Aufziehen der Strumpfware vorgesehenen Trichterteil (3a, 3b) zusammengesetzt ist.

6. Antriebseinheit für eine Vorrichtung zum Anziehen von Strumpfwaren nach Anspruch 1, **dadurch gekennzeichnet, dass** die Antriebseinheit (2) Stützmittel (10, 11, 15, 17) zur zeitweisen Halterung der Aufzieheinheit (1) und zur Abstützung eines gegenüber dem beweglichen Aufnahmeteil (3b 4b) stationären Aufnahmeteiles (3a, 4a) aufweist.

7. Antriebseinheit nach Anspruch 6, **dadurch gekennzeichnet, dass** die Antriebseinheit (2) einen Linearstellantrieb (14, 23, 22) aufweist, der mit den Aufnahmeteilen (3a, 4a; 3b, 4b) der Aufzieheinheit (1) in Wirkverbindung steht.

8. Antriebseinheit nach Anspruch 7, **dadurch gekennzeichnet, dass** als Linearstellantrieb ein Spindeltrieb (14, 23) vorgesehen ist, der mittels eines Elektromotors (22) antreibbar ist.

9. Antriebseinheit nach Anspruch 7 oder 8, **dadurch gekennzeichnet, dass** der Linearstellantrieb stirnseitig einen Stützkolben (14) aufweist, der an einem korrespondierenden Stützteil (8, 28) der Aufzieheinheit (1) abgestützt ist.

10. Antriebseinheit nach einem der vorhergehenden Ansprüche, **dadurch gekennzeichnet, dass** die Antriebseinheit (2) ein Gehäuse aufweist, das mit Stütz-, Zentrier- und/oder Führungsprofilierungen (10, 11, 15, 17) versehen ist, und dass die Führungskörper (4a, 4b) der Aufzieheinheit (1) entsprechend korrespondierend abgestimmte Profilierungen (24, 29, 30) aufweisen.

## Claims

1. Device for putting on hosiery having a pulling-up unit for the hosiery, which unit has two receiving parts, which can be widened relative to each other between a rest position and at least one extended position via guiding means, and having adjusting means for moving the receiving parts relative to each other into the desired position, **characterised in that** the adjusting means (14, 23) are part of a drive unit (2), which is constructed as a separate component from the pulling-up unit (1), and **in that** the pulling-up unit (1) is able to be temporarily releasably connected to the drive unit (2) for displacing the receiving parts (3a, 4a; 3b, 4b) into the at least one extended position.

2. Device according to claim 1 having arresting means for securing the receiving parts relative to each other in the set position, **characterised in that** the pulling-up unit (1) is provided with a foot arrangement (8), by means of which the pulling-up unit (1) can be arranged on a level lower base in an inclined position which is ergonomically favourable for introducing a foot which is to be dressed.

3. Device according to claim 1, **characterised in that** the guiding means have a manually releasable arresting arrangement (7) which has a positive-locking effect in the at least one extended position.

4. Device according to claim 3, **characterised in that** the guiding means are constructed as a linear guide having, on both receiving parts (3a, 4a; 3b, 4b), guiding profiles (5, 6), which can be pushed into each other in a telescope-like manner.

5. Device according to claim 4, **characterised in that** each receiving part (3a, 4a; 3b, 4b) is composed of a guiding body (4a, 4b) which has the guiding profiles (5, 6) and a funnel part (3a, 3b) which is provided for pulling up the hosiery.

6. Drive unit for a device for putting on hosiery according to claim 1, **characterised in that** the drive unit (2) has support means (10, 11, 15, 17) for periodically holding the pulling-up unit (1) and for supporting a receiving part (3a, 4a), which is stationary relative to the movable receiving part (3b, 4b).

7. Drive unit according to claim 6, **characterised in that** the drive unit (2) has a linear actuating drive (14, 23, 22) which is operationally connected to the receiving parts (3a, 4a; 3b, 4b) of the pulling-up unit (1).

8. Drive unit according to claim 7, **characterised in that** a spindle drive (14, 23) is provided as the linear actuating drive and can be driven by means of an electric motor (22).

9. Drive unit according to claim 7 or claim 8, **characterised in that** the linear actuating drive has, at the end face thereof, a support piston (14) which is supported on a corresponding support part (8, 28) of the pulling-up unit (1).

10. Drive unit according to any one of the preceding claims, **characterised in that** the drive unit (2) has a housing which is provided with support, locating and/or guiding profiles (10, 11, 15, 17), and **in that** the guiding bodies (4a, 4b) of the pulling-up unit (1) accordingly have correspondingly adapted profiles (24, 29, 30).

## Revendications

1. Dispositif pour enfiler des articles de bonneterie chaussants comprenant une unité d'enfilage pour l'article de bonneterie chaussante, laquelle comporte deux parties de réception pouvant s'écarter l'une de l'autre par l'intermédiaire de moyens de guidage entre une position de repos et au moins une position de tension, et comprenant des moyens de réglage pour le déplacement des parties de réception l'une par rapport à l'autre dans la position souhaitée, **caractérisé en ce que** les moyens de réglage (14, 23) font partie d'une unité de commande (2), qui est conçue sous forme de composant séparé de l'unité d'enfilage (1), et **en ce que** l'unité d'enfilage (1) peut, temporairement, être assemblée de manière amovible avec l'unité de commande (2) pour un réglage des parties de réception (3a, 4a ; 3b, 4b) dans la au moins une position de tension.

2. Dispositif selon la revendication 1 comprenant des moyens de blocage destinés à bloquer les parties de réception l'une par rapport à l'autre dans la position réglée, **caractérisé en ce que** l'unité d'enfilage (1) est munie d'un système de pied (8), par lequel l'unité d'enfilage (1) peut être posée sur une base plane dans une position inclinée favorable sur le plan ergonomique pour l'introduction d'un pied à habiller.

3. Dispositif selon la revendication 1, **caractérisé en ce que** les moyens de guidage comportent un système de blocage (7) à desserrer manuellement, qui agit par conjugaison de forme dans la au moins une position de tension.

4. Dispositif selon la revendication 3, **caractérisé en ce que** les moyens de guidage sont conçus sous forme de guidage linéaire avec des profilés de guidage (5, 6), qui sont agencés sur les deux parties de réception (3a, 4a ; 3b, 4b) et qui peuvent coulisser de manière télescopique l'un dans l'autre.

5. Dispositif selon la revendication 4, **caractérisé en ce que** chaque partie de réception (3a, 4a ; 3b, 4b) est formée par un corps de guidage (4a, 4b) muni des profilés de guidage (5, 6) et par une partie conique (3a, 3b) prévue pour enfiler l'article de bonneterie chaussante.

6. Unité de commande destinée à un dispositif pour enfiler des articles de bonneterie chaussantes selon la revendication 1, **caractérisé en ce que** l'unité de commande (2) comporte des moyens d'appui (10, 11, 15, 17) pour maintenir temporairement l'unité d'enfilage (1) et pour soutenir une partie de réception (3a, 4a) fixe par rapport à la partie de réception (3b, 4b) mobile.

7. Unité de commande selon la revendication 6, **caractérisé en ce que** l'unité de commande (2) comporte un mécanisme de commande linéaire (14, 23, 22), qui est en liaison active avec les parties de réception (3a, 4a ; 3b, 4b) de l'unité d'enfilage (1).

8. Unité de commande selon la revendication 7, **caractérisé en ce que** le mécanisme de commande linéaire est formé par un mécanisme à broche (14, 23) qui peut être actionné par un moteur électrique (22).

9. Unité de commande selon la revendication 7 ou 8, **caractérisé en ce que** le mécanisme de commande linéaire comporte du côté frontal un piston support (14), qui est en appui contre un élément de support (8, 28) correspondant de l'unité d'enfilage (1).

10. Unité de commande selon l'une quelconque des revendications précédentes, **caractérisé en ce que** l'unité de commande (2) comporte un carter qui est muni de profilages de support, de centrage et/ou de guidage (10, 11, 15, 17) et **en ce que** les corps de guidage (4a, 4b) de l'unité d'enfilage (1) comportent des profilages (24, 29, 30) adaptés de manière correspondante.
